# EUROPÄISCHE PATENTSCHRIFT

(11) **EP 0 089 956 B1**
(45) Veröffentlichungstag und Bekanntmachung des Hinweises auf die Patenterteilung: **10.04.1985**
(21) Anmeldenummer: 82900911.7
(22) Anmeldetag: 05.04.1982
(51) Int. Cl.: A63G 21/18

(54) **WASSERRUTSCHE FÜR PERSONEN**
WATER TOBOGGAN FOR PERSONS
TOBOGGAN A EAU POUR PERSONNES

(30) Priorität: 13.04.1981 AT 1682/81
(43) Veröffentlichungstag der Anmeldung: 05.10.1983
(73) Patentinhaber: SCHWAMM, Horst, A-6020 Innsbruck (AT); PEZZEI, Friedbert, A-6020 Innsbruck (AT); Krems-Chemie Gesellschaft m.b.H., A-3500 Krems (AT)
(72) Erfinder: SCHWAMM, Horst, A-6020 Innsbruck (AT); PEZZEI, Friedbert, A-6020 Innsbruck (AT); LEHNER, Ewald, A-6091 Birgitz (AT)
(74) Vertreter: Hofinger, Engelbert, DDr.
(86) Internationale Anmeldenummer: AT8200010
(87) Internationale Veröffentlichungsnummer: WO8203565

## Beschreibung

Die Erfindung bezieht sich auf eine Wasserrrutsche für Personen, mit mindestens einer aus rinnenförmigen, grossenteils gebogenen Bahnabschnitten zusammengesetzten Rutschbahn, die zumindest teilweise von Kragträgern getragen ist, die von einer Stützen aufweisenden Tragkonstruktion in verschiedenen Höhen auskragen, wobei am freien Ende jedes Kragträgers ein Stützglied für den Verbindungsbereich zweier Bahnabschnitte vorgesehen ist.

### Charakteristik des bekannten Standes der Technik

Eine derartige Wasserrutsche zeigt die DE-B Nr. 2702005, die eine schraubenförmig ansteigende Rutschbahn aus einzelnen Bahnabschnitten beschreibt. Bei dieser Ausführung werden die Stützen durch Quer- und Längsträger verbunden, und die Kragträger sind in verschiedenen Höhen an den notgedrungen ebenfalls im wesentlichen der Raumkurve der Rutschbahn folgenden Längsträgern befestigt, wobei jeder Kragträger den Verbindungsbereich zweier Bahnabschnitte stützt. Jede andere Linienführung der Rutschbahn vergrössert diese aus den Längsträgern sich ergebenden Probleme noch, da diese dann zwischen den einzelnen Stützen jeweils unterschiedlich gekrümmt werden müssen.

Eine weitere Wasserrutsche ist aus der DE-A Nr. 2757945 zu entnehmen, die eine schraubenförmig ansteigende Rutschbahn aus einzelnen Bahnabschnitten beschreibt. Als Tragkonstruktion sind mehrere Stützen vorgesehen, von denen radial jeweils V-förmige Kragträger abstehen. Die Kragträger stützen bogenförmige Längsträger, auf denen die Bahnabschnitte verlegt sind. Eine derartige Tragkonstruktion erfordert einen erheblichen Material- und Herstellungsaufwand, vor allem aufgrund der durch die Kragträger gehaltenen Längsträger, die aufgrund der schraubenförmigen Anordnung entsprechend gekrümmt werden müssen.

Schliesslich zeigt auch noch die US-A Nr. 1347968 eine Rutschbahn mit Fahrzeugen, deren gebogene Bahnabschnitte um eine zentrale Stütze geführt sind. Jeder Verbindungsbereich zweier Bahnabschnitte ist einerseits über eine waagrechte Verspannung und andererseits über eine unterkrägige Strebe mit der zentralen Stütze verbunden, die aus mehreren ineinandergesteckten Elementen besteht. Als Einsteckbegrenzung jedes Elementes dienen Flansche, an denen die Streben und Verspannungen fixiert sind. Dadurch ist die Linienführung und das Gefälle der Bahnabschnitte weitgehend beschränkt.

### Aufgabe der Erfindung

Die Erfindung hat es sich nun zur Aufgabe gestellt, eine derartige Wasserrutsche konstruktiv zu vereinfachen, so dass einerseits ein geringerer Materialbedarf und eine wirtschaftlichere Herstellung gegeben sind, und andererseits jede beliebige Linienführung mit wenigen, immer gleich gestalteten Bauteilen möglich wird.

### Darlegung des Wesens der Erfindung

Erfindungsgemäss wird diese Aufgabe dadurch gelöst, dass zwischen jedem Kragträger, der radial von einer Stütze absteht, und der Stütze ein oberkrägiges Abspannelement angeordnet ist.

Nach der erfindungsgemässen Lösung werden also einerseits Längsträger zwischen den Stützen und andererseits Längsträger an den freien Enden der Kragträger dadurch erübrigt, dass jeder der Kragträger, der ausschliesslich einen Verbindungsbereich zweier Bahnabschnitte stützt, direkt von einer Stütze absteht. Die oberkrägige Abspannung erlaubt gegebenenfalls auch grössere Ausladungen der Kragträger, wie sie bei weitläufigen Anlagen denkbar sind.

Unter oberkrägig wird dabei verstanden, dass die Abspannelemente sich vom Kragträger schräg nach oben zur Befestigung der Stütze erstrecken.

Um die Kragträger in jeder gewünschten Höhe an den Stützen anbringen zu können, sieht eine weitere Ausführung der Erfindung vor, dass an der Stütze höhenverstellbare Befestigungsteile für jeden Kragträger und das ihm zugeordnete Abspannelement angeordnet sind. Als Befestigungsteile eignen sich beispielsweise zylindrische Rohrstükke oderAnkerplatten, die in der jeweiligen Höhe an der Säule verschweisst, vernietet oder verschraubt werden.

Die Befestigungsteile für die Abspannelemente weisen eine seitlich abstehende Befestigungslasche auf, an der das Abspannelement angelenkt wird. Es ist dabei auch möglich, die Abspannelemente für mehrere unmittelbar aufeinanderfolgende Kragträger an einem einzigen Befestigungsteil mit mehreren Befestigungslaschen zu verspannen. Beispielsweise kann ein zylindrisches Rohrstück am oberen Ende einer Stütze angeordnet werden und in diesem Fall miteinerabdeckplatteversehen sein, die auf der Stütze aufliegt.

Da am Kragträger nahe dem freien Endbereich vorzugsweise ein verschiebbarer Befestigungsteil für das insbesondere längenveränderbare Abspannelement angeordnet ist, ist es auch möglich, bei nicht kreisbogenförmigen Bahnabschnitten, bei denen sich die Distanz zur Stütze ändert, Kragträger gleicher Länge zu verwenden und die Stützglieder mit unterschiedlichen Abständen von der Stütze vorzusehen. Hiezu ist es weiters von Vorteil, wenn zumindest der Endbereich jedes Kragträgers rohrförmig ausgebildet ist und das Stützglied für den Verbindungsbereich zweier Bahnabschnitte eine den rohrförmigen Bereich des Kragträgers umfassende längsverschiebbare Manschette aufweist.

Zur Einstellung der Längsneigung der Bahnabschnitte kann weiters vorgesehen sein, dass das Stützglied um die Längsachse des Kragträgers schwenkbar angeordnet ist, wodurch das gesamte Stützglied eingerichtet werden kann. In einer weiteren Ausführung ist vorzugsweise am Stützglied ein etwa U-förmig gebogener Halteteil angeordnet, wobei zur Einstellung der Seitenneigung vorgesehen ist, dass das Stützglied ein Schwenklager aufweist, dessen Schwenkachse senkrecht zur Längsachse des Kragträgers ausgerichtet ist und auf dem ein parallel zum Kragträger angeordneter Halteteil für den Verbindungsbereich der beiden Bahnabschnitte verschwenkbar ist.

Daraus ergibt sich, dass zur Aufhängung von kreisbogenförmigen Bahnabschnitten, deren Stossstellen immer etwa radial zu einer Stütze ausgerichtet sind, nur wenige, unterschiedliche Bauteile unabhängig von der Anordnung der Bahnabschnitte verwendet werden können, da die die Stossstellen stützenden Halteteile in die jeweils erforderliche Lage durch Verschieben oder Verdrehen des Stützgliedes bzw. Verdrehen des Halteteiles selbst gebracht werden können. Zum Ausgleich von kleinen, baulich bedingten Ungenauigkeiten kann weiters vorgesehen sein, dass der Halteteil auf einem auf dem Schwenklager längsverschiebbaren Gleitschuh angeordnet ist. Um nun diese Bauelemente (Kragträger, Abspannelement, Stützglieder und Halteteile) auch bei nicht kreisbogenförmigen Bahnabschnitten einsetzen zu können, bei denen die Stossstellen gegebenenfalls nicht radial zu einer Stütze ausgerichtet sind, ist in einer weiteren bevorzugten Ausführung vorgesehen, dass der Halteteil um ein zweites Schwenklager verdrehbar ist, dessen Achse sowohl senkrecht zur Schwenkachse des Stützgliedes als auch senkrecht zur Längsachse des Kragträgers ausgerichtet ist.

Jeder vorzugsweise U-förmig gebogene, der Rinnenform der Bahnabschnitte angepasste Halteteil kann nach einer weiteren Ausführung der Erfindung zumindest Abschnitte mit U-förmigem Querschnitt aufweisen und an den Enden zweier Bahnabschnitte vorgesehene Flansche umfassen, wobei parallel zur Rutschfläche der Bahnabschnitte sich erstreckende Verbindungselemente angeordnet sind, die die Flansche der Bahnabschnitte und die Seitenstege der im Querschnitt U-förmigen Abschnitte der Halteteile durchsetzen. Zum Ausgleich von temperaturbedingten Längenänderungen der vorzugsweise aus glasfaserverstärktem Kunststoff bestehenden Bahnabschnitte kann weiters vorgesehen sein, dass zwischen den Flanschen der Bahnabschnitte und/ oder zumindest im Bereich jedes Verbindungselementes zwischen jedem Flansch und dem zugeordneten Seitensteg des Halteteiles ein elastischer Körper angeordnet ist. Zusätzlich ist auch eine Überlappung der Bahnabschnitte möglich, um eine möglichst ungestörte Rutschfläche zu erzielen.

### Beschreibung der Zeichnungsfiguren

Nachstehend wird nun die Erfindung an Hand der Figuren der beiliegenden Zeichnungen näher beschrieben, ohne jedoch darauf beschränkt zu sein. Es zeigen:
Fig. eine Ansicht einer möglichen Ausführung einer erfindungsgemässen Wasserrutsche,
Fig. 2 die Draufsicht auf eine andere Ausführung mit zwei symmetrisch angeordneten Rutschbahnen,
Fig. 3 die Ansicht einer Stütze mit einigen Kragträgern für eine zweietagige Rutschbahn,
Fig. 4 einen Querschnitt durch eine Rutschbahn gemäss der Linie IV-IV in Fig: 2,
Fig. 5 eine Seitenansicht der Darstellung nach Fig. 4,
Fig. 6 den Schnitt nach der Linie VI-VI in Fig. 4,
Fig. 7 eine Darstellung ähnlich Fig. 4, und
Fig. 8 eine Darstellung gemäss Fig. 6 weiterer Ausführungsbeispiele.

### Beschreibung eines bevorzugten Ausführungsbeispieles

Eine erfindungsgemässe Wasserrutsche besteht gemäss Fig. 1 und 2 aus mindestens einer Rutschbahn 1, die zumindest teilweise von säulenartigen Stützen 2 getragen wird. Sieführt von einem Startplatz oder Startturm 4 in ein Wasserbecken 3 und wird fortlaufend von Wasser bespült. Jede Rutschbahn 1 setzt sich aus Bahnabschnitten 20 zusammen, die beispielsweise kreisbogenförmig, aber auch gerade ausgebildet sein können. Jede Stossstelle 21 zweier Bahnabschnitte 20 (Fig. 5) wird von einem Kragträger 5 unterstützt, der sich von einer Stütze 2 radial zu deren Achse Aerstreckt und mittels eines oberkrägigen Abspannelementes 7 (Fig. 3) an der Stütze 2 gehalten ist. Die Befestigungsteile 6,8 für den Kragträger 5 und das Abspannelement 7 sind beispielsweise durch zylindrische Rohrstücke oder Hülsen gebildet, die in jeder gewünschten Höhe auf der Stütze fixiert werden können (Pfeile in Fig. 3). Die Rutschbahn 1 kann daher an einer Stütze 2 mehretagig vorbeigeführtwerden. Wird ein Befestigungsteil 8' für ein Abspannelement 7 am oberen Ende der Stütze 2 angeordnet, so kann er topfförmig sein und aus einer Hülse mit daran befestigter Abdeckplatte bestehen. Die Abdeckplatte liegt in diesem Fall stirnseitig an der Stütze 2 auf. Jeder Befestigungsteil 8, 8' weist zumindest eine seitlich abstehende Befestigungslasche 10 auf, in der das Abspannelement 7 angelenkt ist. Wie aus Fig. 3 ersichtlich, können an einem Befestigungsteil 8, 8' auch mehrere Befestigungslaschen 10 für mehrere Abspannelemente 7 angeordnet werden. Als Befestigungsteile 6,8 können auch Ankerplatten verwendet werden, die mit an den Stützen angeschweissten Halteplatten verbunden werden.

Die Kragträger 5 sind als zylindrische Rohre ausgebildet, auf denen als Befestigungsteil für das Abspannelement 7 jeweils eine Hülse 9 längsverschiebbar angeordnet ist, die eine Befestigungslasche 12 aufweist (Fig. 4). In dieser Befestigungslasche 12 ist das andere Ende des vorzugsweise längsverstellbaren Abspannelementes 7 eingehängt. Die Höhenverstellbarkeit der Befestigungsteile 6,8 und, im Falle von zylindrischen Rohrstükken, deren Drehbarkeit an der Stütze 2, die Längsverschiebbarkeit der Hülse 9 am Kragträger 5 und die Schwenkbarkeit des Abspannelementes 7 um die Gelenkzapfen 11, 13 in den Befestigungslaschen 10, 12 ermöglichen eine beliebige Linienführung der Rutschbahn, von der auch die Anzahl der an einer Stütze 2 angeordneten Kragträger 5 abhängt.

Entsprechend den Fig. 4 und 5 ist im Endbereich 14 jedes Kragträgers 5 ein Stützglied 15 in Richtung der Pfeile E längsverschiebbar angeordnet. Das Stützglied 15 ist weiters um die Längsachse B des Kragträgers 5 in Richtung der Pfeile F verschwenkbar, wodurch die Längsneigung der Bahnabschnitte 20 eingestellt werden kann. Oberhalb der den Kragträger 5 umschliessenden Manschette des Stützgliedes 15 ist dies mit einem Schwenklager 16 in Form eines Bolzens versehen, um dessen Achse C ein Gleitschuh 17 schwenkbar ist (Pfeile G), der zusätzlich noch in Richtung der Pfeile H auf dem Schwenklager 16 verschiebbar ist. Das Schwenklager 16 dient zur Herstellung der Seitenneigung der Bahnabschnitte 20 und die Verschiebbarkeit des Gleitschuhs 17 zum Ausgleich geringfügiger konstruktionsbedingter Ungenauigkeiten.

Mit dem Gleitschuh 17 sind Halteteile 18 verbunden, wobei diese Verbindung dann starr sein kann, wenn die Bahnabschnitte20 ausschliesslich kreisbogenförmig ausgebildet sind. Werden auch nicht kreisbogenförmige Bahnabschnitte 20 von den Kragträgern 5 getragen, so ist gemäss Fig. 7 auch die Verbindung zwischen dem Gleitschuh 17 und dem Halteteil 18 gelenkig ausgeführt. Hiezu ist an dem Gleitschuh 17 ein weiteres Schwenklager 19 vorgesehen, in dem der Halteteil 18 um die Achse D verdrehbar ist, die senkrecht zu den Achsen C und B ausgerichtet ist. Dies ermöglicht eine beliebige Einstellung der Halteteile 18 in bezug auf die Stütze 2.

Jeder Halteteil 18 dient zur Unterstützung einer Stossstelle 21 zweier Bahnabschnitte 20 und ist, etwa der Krümmung der rinnenförmigen Bahnabschnitte 20 angepasst, im wesentlichen U-förmig gebogen. Zumindest Abschnitte 22 des U-förmig gebogenen Halteteiles 18 sind auch im Querschnitt U-förmig ausgebildet (Fig. 6). Die Bahnabschnitte 20 weisen an ihren Enden Flansche 23 auf, zwischen denen eine dauerelastische Dichtungsmasse 26 angeordnet ist. Die Flansche 23 zweier Bahnabschnitte 20 greifen zwischen die Seitenstege25 der im Querschnitt U-förmigen Abschnitte 22 des Halteteiles 18 ein und sind mit diesen durch Verbindungselemente 24 verbunden, die die Seitenstege 25 und die Flansche 23 durchsetzen. Zwischen jedem Seitensteg 25 und einem Flansch 23 sind ebenfalls elastische Körper 27 angeordnet, die der Schwindungsbekämpfung, der Geräuschdämpfung und dem Dehnungsausgleichder Bahnabschnitte 20 dienen.

Die Bahnabschnitte 20, die insbesondere aus glasfaserverstärktem Kunststoff hergestellt sind, können in einer weiteren Ausführung gemäss Fig. 8 auch überlappt werden. Hiezu ist der untere Flansch 23 jedes Bahnabschnittes 20 nicht unmittelbaram Ende, sondern um den Überlappungsbereich 28 rückversetzt ausgebildet, und im oberen Randbereich des anderen Bahnabschnittes 20 ist eine Kröpfung 29 vorgesehen, um einen stufenlosen Übergang der Rutschfläche zu erzielen.

Durch die universale Verstellbarkeit und einfache Konstruktion können Wasserrutschen in beliebiger Linienführung gefertigt werden, wofür nur wenige, jeweils gleichartige Bauteile (Stützen, Kragträger, Abspannelemente und Stützglieder) benötigt werden.

## Patentansprüche

1. Wasserrutsche für Personen, mit mindestens einer aus rinnenförmigen, grossenteils gebogenen Bahnabschnitten (20) zusammengesetzten Rutschbahn (1), die zumindest teilweise von Kragträgern (5) getragen ist, die von einer Stützen (2) aufweisenden Tragkonstruktion in verschiedenen Höhen auskragen, wobei am freien Ende jedes Kragträgers ein Stützglied (15) für den Verbindungsbereich zweier Bahnabschnitte vorgesehen ist, dadurch gekennzeichnet, dass zwischen jedem Kragträger (5), der radial von einer Stütze (2) absteht, und der Stütze (2) ein oberkrägiges Abspannelement (7) angeordnet ist.

2. Wasserrutsche nach Anspruch 1, dadurch gekennzeichnet, dass an der Stütze (2) höhenverstellbare Befestigungsteile (6, 8) für jeden Kragträger (5) und das ihm zugeordnete Abspannelement (7) angeordnet sind.

3. Wasserrutsche nach Anspruch 2, dadurch gekennzeichnet, dass das Abspannelement (7) in seiner Länge verstellbar ausgebildet ist.

4. Wasserrutsche nach Anspruch 1, dadurch gekennzeichnet, dass am Kragträger (5) nahe dem freien Endbereich (14) ein verschiebbarer Befestigungsteil (9) für das Abspannelement (7) angeordnet ist.

5. Wasserrutsche nach einem der Ansprüche 1 bis 4, dadurch gekennzeichnet, dass zumindest der Endbereich (14) jedes Kragträgers (5) rohrförmig ausgebildet ist und das Stützglied (15) für den Verbindungsbereich (21 ) zweier Bahnabschnitte (20) eine den rohrförmigen Bereich (14) des Kragträgers (5) umfassende längsverschiebbare Manschette aufweist.

6. Wasserrutsche nach Anspruch 5, dadurch gekennzeichnet, dass das Stützglied (15) um die Längsachse (B) des Kragträgers (5) schwenkbar angeordnet ist.

7. Wasserrutsche nach einem der Ansprüche 5 oder 6, dadurch gekennzeichnet, dass das Stützglied (15) ein Schwenklager (16) aufweist, dessen Schwenkachse (C) senkrecht zur Längsachse (B) des Kragträgers (5) ausgerichtet ist, und auf dem ein parallel zum Kragträger angeordneter Halteteil (18) für den Verbindungsbereich (21) der beiden Bahnabschnitte (20) verschwenkbar ist.

8. Wasserrutsche nach Anspruch 7, dadurch gekennzeichnet, dass der Halteteil (18) auf einem auf dem Schwenklager (16) längsverschiebbaren Gleitschuh (17) angeordnet ist.

9. Wasserrutsche nach einem der Ansprüche 7 oder 8, dadurch gekennzeichnet, dass der Halteteil (18) um ein zweites Schwenklager (19) verdrehbar ist, dessen Achse (D) sowohl senkrecht zur Schwenkachse (C) des Stützgliedes (15) als auch senkrecht zur Längsachse (B) des Kragträgers (5) ausgerichtet ist.

10. Wasserrutsche nach einem der Ansprüche 7 bis 9, dadurch gekennzeichnet, dass der der Rinnenform der Bahnabschnitte (20) angepasste Halteteil (18) im Querschnitt U-förmige Abschnitte (22) aufweist und an den Enden zweier Bahnabschnitte (20) vorgesehenen Flansche (23) umfasst, wobei parallel zur Rutschfläche der Bahnabschnitte (20) sich erstreckende Verbindungselemente (24) vorgesehen sind, die die Flansche (23) der Bahnabschnitte (20) und die Seitenstege (25) der im Querschnitt U-förmigen Abschnitte (22) des Halteteiles (18) durchsetzen.

11. Wasserrutsche nach Anspruch 10, dadurch gekennzeichnet, dass zwischen den Flanschen (23) der Bahnabschnitte (20) und/oder zumindest im Bereich jedes Verbindungselementes (24) zwischen jedem Flansch (23) und dem zugeordneten Seitensteg (25) des Halteteiles (18) ein elastischer Körper (26, 27) angeordnet ist.

## Claims

1. Water chute for persons, comprising at least one slide (1) built up of channel-shaped, for the most part curved slide sections (20) and at least partially supported by corbels (5) which project at different heights from a supporting structure comprising posts (2), a supporting member (15) for the connecting region of two slide sections being provided at the free end of each corbel, characterized in that an upper bracing element (7) is arranged between each corbel (5), which projects radially from a post (2), and the post (2).

2. Water chute according to Claim 1, characterized in that height-adjustable fastening members (6, 8) for each corbel (5) and the associated bracing element (7) are arranged at the post (2).

3. Water chute according to Claim 2, charac-- terized in that the bracing element (7) is adapted to be length-adjustable..

4. Water chute according to Claim 1, characterized in that a slideable fastening member (9) for the bracing element (7) is arranged at the corbel (5) near the free end region (14).

5. Water chute according to one of Claims 1 to 4, characterized in that at least the end region (14) of each corbel (5) is tube-shaped and the supporting member (15) for the connecting region (21 ) of two slide sections (20) has a longitudinally movable collar embracing the tube-shaped region (14) of the corbel (5).

6. Water chute according to Claim 5, characterized in that the supporting member (15) is arranged pivotally about the longitudinal axis (B) of the corbel (5).

7. Water chute according to Claim 5 or 6, characterized in that the supporting member (15) has a pivoting bearing (16) whose pivoting axis (C) is vertically aligned to the longitudinal axis (B) of the corbel (5) and on which a retaining member (18), which is arranged parallel to the corbel, for the connecting region (21 ) of the two slide sections (20) is pivotable.

8. Water chute according to Claim 7, characterized in that the retaining member (18) is arranged on a sliding shoe (17) longitudinally movable on the pivoting bearing (16).

9. Water chute according to Claim 7 or 8, characterized in that the retaining member (18) is pivotable about a second pivoting bearing (19) whose axis (D) is vertically aligned to the pivoting axis (C) of the supporting member (15) as well as to the longitudinal axis (B) of the corbel (5).

10. Water chute according to one of Claims 7 to 9, characterized in that the retaining member (18) adapted to the channel shape of the slide sections (20) has portions (22) of U-shaped cross-sections and embraces flanges (23) provided at the ends of two slide sections (20), connecting elements (24) being arranged parallel to the sliding surface of the slide sections (20) and extending through the flanges (23) of the slide sections (20) and through lateral flanges (25) of the portions (22) of the retaining member (18) having U-shaped cross-sections.

11. Water chute according to Claim 10, characterized in that an elastic body (26, 27) is arranged between the flanges (23) of the slide sections (20) and/or at least in the region of each connecting element (24) between each flange (23) and the associated lateral flange (25) of the retaining member (18).

## Revendications

1. Toboggan à eau pour personnes, comportant au moins une piste de glissement (1 ) composée de tronçons de piste (20) en forme de gouttière, en grande partie coudés, qui est portée au moins en partie par des poutres en porte à faux (5) qui dépassent, à différentes hauteurs, d'une structure porteuse présentant des poteaux (2), un élément de soutien (15) étant prévu à l'extrémité libre de chaque poutre en porte à faux pour la région de raccordement de deux tronçons de piste, caractérisé par le fait qu'entre chaque poutre en porte à faux (5) qui dépasse radialement d'un poteau (2) et le poteau (2), est disposé en position haute un élément de haubanage (7).

2. Toboggan à eau selon la revendication 1, caractérisé par le fait que sur le poteau (2) sont disposés des éléments de fixation réglables en hauteur (6, 8) pour chaque poutre en porte à faux (5) et l'élément de haubanage (7) qui lui est adjoint.

3. Toboggan à eau selon la revendication 2, caractérisé par le fait que l'élément de haubanage est constitué de façon à être réglable en longueur.

4. Toboggan à eau selon la revendication 1, caractérisé par le fait que sur la poutre en porte à faux (5), près de la région terminale libre (14), est disposé un élément de fixation pouvant coulisser (9) pour l'élément de haubanage (7).

5. Toboggan à eau selon l'une des revendications 1 à 4, caractérisé par le fait qu'au moins la région terminale (14) de chaque poutre en porte à faux (5) est conçue sous forme tubulaire et que l'élément de soutien (15) destiné à la région de raccordement (21 ) de deux tronçons de piste (20) présente une manchette pouvant coulisser longitudinalement, entourant la région tubulaire (14) de la poutre en porte à faux (5).

6. Toboggan à eau selon la revendication 5, caractérisé par le fait que l'élément de soutien (15) est disposé de manière à pouvoir pivoter autour de l'axe longitudinal (B) de la poutre en porte à faux (5).

7. Toboggan à eau selon l'une des revendications 5 ou 6, caractérisé par le fait que l'élément de soutien (15) présente un palier de pivotement (16) dont l'axe de pivotement (C) est aligné perpendiculairement à l'axe longitudinal (B) de la poutre en porte à faux (5) et sur lequel peut pivoter un élément de retenue (18), disposé parallèlement à la poutre en porte à faux, destiné à la région de raccordement (21 ) des deux tronçons de piste (20).

8. Toboggan à eau selon la revendication 7, caractérisé par le fait que l'élément de retenue (18) est disposé sur un patin (17) pouvant coulisser longitudinalement sur le palier de pivotement (16).

9. Toboggan à eau selon l'une des revendications 7 ou 8, caractérisé par le fait que l'élément de retenue (18) peut dévier autour d'un deuxième palier de pivotement (19) dont l'axe (D) est aligné à la fois perpendiculairement à l'axe de pivotement (C) de l'élément de soutien (15) et perpendiculairement à l'axe longitudinal (B) de la poutre en porte à faux (5).

10. Toboggan à eau selon l'une des revendications 7 à 9, caractérisé par le fait que l'élément de retenue (18) adapté à la forme de gouttière des tronçons de piste (20) présente des tronçons à section en U (22) et entoure des rebords (23) prévus aux extrémités de deux tronçons de piste (20), et qu'il est prévu des éléments de raccordement (24) s'étendant parallèlement à la surface de glissement des tronçons de piste (20) et qui traversent les rebords (23) des tronçons de voie (20) et les ailes latérales (25) des tronçons à section en U (22) de l'élément de retenue (18).

11. Toboggan à eau selon la revendication 10, caractérisé par le fait qu'entre les rebords (23) des tronçons de piste (20) et/ou entre chaque rebord (23) et l'aile latérale (25) de l'élément de retenue (18), au moins dans la région de chaque élément de raccordement (24), est disposé un corps élastique (26, 27).
